# EUROPÄISCHE PATENTSCHRIFT

(11) **EP 0 386 204 B1**
(45) Veröffentlichungstag und Bekanntmachung des Hinweises auf die Patenterteilung: **25.05.1994**
(21) Anmeldenummer: 89909568.1
(22) Anmeldetag: 19.08.1989
(51) Int. Cl.: A63C 7/10

(54) **SKIBREMSE**
SKI BRAKE
FREIN DE SKI

(30) Priorität: 01.09.1988 AT 2152/88
(43) Veröffentlichungstag der Anmeldung: 12.09.1990
(73) Patentinhaber: HTM Sport- und Freizeitgeräte Aktiengesellschaft, A-2320 Schwechat (AT)
(72) Erfinder: LEICHTFRIED, Friedrich, A-2514 Traiskirchen (AT); WÜRTHNER, Hubert, A-2410 Hainburg/Donau (AT)
(74) Vertreter: Szász, Tibor, Dipl.-Ing.
(86) Internationale Anmeldenummer: EP8900977
(87) Internationale Veröffentlichungsnummer: WO9002588

(56) Entgegenhaltungen:
- EP-A- 0 045 698
- EP-A- 0 227 939
- WO-A-87/07515
- WO-A-88/09197
- FR-A- 2 388 572
- FR-A- 2 512 682

## Beschreibung

Die Erfindung betrifft eine Skibremse. Eine solche Skibremse ist beispielsweise aus der WO 88/09197 bekannt, welche einen Stand der Technik gemäß Art 54(3) EPU darstellt.

Bei dieser Skibremse ist an im Betätigungspedal untergebrachten abgewinkelten Endabschnitten zweier mehrfach abgewinkelter Drahtbremsarme ein starres Zwischenglied angelenkt, das eine zylindrische Hülse und einen an diese anschließenden Fortsatz aufweist, welcher Fortsatz in der Bereitschaftsstellung der Skibremse an einer Stützfläche der Grundplatte gegen die Kraft einer die abgewinkelten Endabschnitte der Drahtbremsarme verbindenden Verbindungsfeder abgestützt ist.

Diese Skibremse hat sich zwar bereits bewährt, aber es hat sich gezeigt, daß gewisse ungünstige Umstände die Schwenkbewegung der Bremsarme aus der Bereitsschaftsstellung in die Bremsstellung behindern können. So können z.B. die Bremsarme durch den rauhen Betrieb verbogen sein oder es ist möglich, daß die Breite der Skier größer als im allgemeinen üblich ist. Dann kann es geschehen, daß zumindest ein Bremsarm an der Seitenkante des Ski hängenbleibt und die Bremswirkung verringert oder ausgeschaltet wird.

Die Erfindung hat sich zum Ziel gesetzt, diese bekannte Skibremse dahingehend zu verbessern, daß das Verschwenken der Bremsarme in die Bereitschaftsstellung auch unter ungünstigen Bedingungen zuverlässig erfolgt.

Diese Aufgabe wird erfindungsgemäß durch die Merkmale des Anspruches 1 gelöst, wobei die Skibremse zwei mehrfach abgwinkelte Drahtbremsarme aufweist, die in einer Grundplatte schwenkbar gelagert sind, in der Bremsstellung mit ihren freien Enden unter die Lauffläche des Ski ragen und in der Bereitschaftsstellung von einem vom Skischuh gegen die Kraft mindestens einer als Schenkelfeder ausgebildeten Aufstellfeder niedergetretenen Betätigungspedal an der Skioberseite gehalten und gleichzeitig mit den freien Enden in Richtung zur Längsachse des Ski hin eingeschwenkt sind, wobei die im Betätigungspedal untergebrachten, abgewinkelten, zueinander gerichteten Endabschnitte der Drahtbremsarme durch eine Verbindungsfeder miteinander verbunden sind, wobei an den im Betätigungspedal untergebrachten, abgewinkelten Endabschnitten der Drahtbremsarme ein starres Zwischenglied angelenkt ist, das eine zylindrische Hülse und einen an diese anschließenden Fortsatz aufweist, welch letzterer in der Bereitschaftsstellung der Skibremse an mindestens einer Stützfläche der Grundplatte gegen die Kraft der Verbindungsfeder abgestützt ist, und wobei zwischen dem die Stützfläche tragenden Abschnitt der Grundplatte und einem Quersteg des Zwischengliedes eine in Längsrichtung elastisch nachgiebige Abstützung vorgesehen ist, und die elastische Abstützung durch eine elastisch nachgebende Ausbildung wahlweise der Grundplatte oder des Zwischengliedes realisiert ist. Dadurch wird gewährleistet, daß die Drahtbremsarme auch unter erschwerten Bedingungen während der Hochschwenkbewegung aus der Bereitsschaftsstellung in die Bremsstellung die notwendige Bewegung nach außen durchführen können, womit ein Hängenbleiben der Drahtbremsarme an den Seiten des Ski zuverlässig vermieden wird.

Dadurch, daß, nach Anspruch 2, die Grundplatte in ihrem die Stützfläche tragenden Abschnitt eine sich über die gesamte Breite der Stützfläche erstreckende, etwa parallel zu dieser angeordnete durchgehende nutenförmige Freistellung aufweist, kann die Stützfläche bei Bedarf zurückweichen bzw. -federn.

Die Ausgestaltung nach den kennzeichnenden Merkmalen des Anspruches 3 ermöglicht es dem Konstrukteur, die Federwirkung je nach Bedarf wahlweise zu gestalten.

Bei einer Lösung gemäß den kennzeichnenden Teilen des Anspruches 4 ist die gefederte Abstützung im Zwischenglied verwirklicht. Dies kann durch eine Aussparung erreicht werden. Dadurch wird gleichzeitig auch der Aufbau der Grundplatte vereinfacht.

Weitere Vorteile, Merkmale und Einzelheiten der Erfindung werden nun anhand der Zeichnung, die ein Ausführungsbeispiel der erfindungsgemäßen Skibremse zeigt, näher erläutert. Fig.1 ist ein vertikaler Längsmittelschnitt durch die Skibremse in der Bremsstellung, die Figuren 2 und 3 zeigen ein Detail aus der Fig.1 und Fig.4 die Grundplatte der Skibremse in der Draufsicht.

Die in den Figuren 1 bis 4 dargestellte Skibremse ist in ihrer Gesamtheit mit 1 bezeichnet. Sie besitzt eine Grundplatte 2 mit einer Basis 2a, welche an einem Ski 10 z.B. mittels nur angedeuteter Schrauben 3 befestigt ist. In Fig.1 ist weiters ein Teil einer Montageplatte 11 erkennbar, welche als Halteelement für einen hier nicht dargestellten Skibindungsteil dient und welche gemeinsam mit der Basis 2a der Skibremse 1 am Ski 10 festgeschraubt ist. An die Basis 2a sind nach oben ragende leistenförmige Seitenteile 2b angesetzt, die in Längsrichtung der Skibremse 1 verlaufen. In Bohrungen der beiden Seitenteile 2b der Grundplatte 2 ist eine Querachse 4 befestigt, auf der einerseits ein Betätigungspedal 5 und andererseits zwei als Schenkelfedern 6 ausgebildete Aufstellfedern gelagert sind. Das Betätigungspedal 5 besitzt einen Anschlag 5a und zwei seitliche abgebogene Lappen 5b.

Im Abstand von der Querachse 4 sind in den Seitenteilen 2b der Grundplatte 2 trichterförmige Querbohrungen 2c ausgespart, in welchen zwei in der Zeichnung strichpunktiert dargestellte Drahtbremsarme 7 mit ihren quer verlaufenden Abschnitten 7b schwenkbar gelagert sind. Jeder Drahtbremsarm 7 besitzt einen außerhalb der Grundplatte 2 gelegenen Abschnitt, der eine, in der Zeichnung nur angedeutete, als Bremsschaufel dienende Kunststoffumspritzung aufweist und im weiteren als Bremsdorn 7a bezeichnet ist, den bereits erwähnten Abschnitt 7b, einen an diesen anschließenden Abschnitt 7c, welcher etwa parallel zum Abschnitt 7a verläuft, und einen in einem stumpfen Winkel an den Abschnitt 7c angeschlossenen Endabschnitt 7d. Die Endabschnitte 7d der beiden Drahtbremsarme 7 sind zueinander gerichtet und miteinander durch eine Verbindungsfeder 8 verbunden. Die Endabschnitte 7d der Drahtbremsarme sind in bekannter und deshalb nicht näher beschriebenen Weise im Betätigungspedal 5 gelagert.

Auf die Verbindungsfeder 8, welche hier als Schraubenfeder ausgebildet ist, ist ein Zwischenglied 9 aufgesetzt, das eine zylindrische Hülse 9a mit einem an diese anschließenden Fortsatz 9b aufweist. Der Fortsatz 9b ist in einen der Hülse 9a zugewandten ersten Abschnitt 9g und einen daran anschließenden Abschnitt 9h unterteilt, wobei der zweite Abschnitt 9h gegenüber dem ersten Abschnitt 9g abgewinkelt verläuft. Der Fortsatz 9b des Zwischengliedes 9 ist in der Draufsicht etwa U-förmig ausgebildet, wobei die Schenkel des U-s durch den zweiten Abschnitt 9h gebildet sind. Die freien Enden der Schenkel weisen nach innen gerichtete Vorsprünge 9i auf.

An der Grundplatte 2 ist ein in der vertikalen Längsmittelebene verlaufender, von der Querachse 4 weg gerichteter, als Lagerbock 2g gestalteter Abschnitt angesetzt, der im Querschnitt etwa I-förmig ausgebildet ist. Dabei dienen zwei Nuten 2h des Lagerbockes 2g zur Führung der Vorsprünge 9i des Zwischengliedes 9. An der Stirnseite des Lagerbockes 2g ist eine Stützfläche 2f ausgebildet. An der Unterseite des Lagerbockes 2g ist eine nutenförmige Freistellung 2i ausgebildet. Die Längsmittelebene der nutenförmigen Freistellung 2i verläuft etwa parallel zur Stützfläche 2f. Die nutenförmige Freistellung 2i erstreckt sich über die gesamte Breite des Lagerbockes 2g und in Höhenrichtung zumindest bis zum oberen Ende der Stützfläche 2f, vorzugsweise darüber hinaus. Der Lagerbock 2g ist zumindest in dem die Stützfläche 2f tragenden Bereich gegenüber der Oberseite des Ski 10 gleitbeweglich ausgebildet.

In der Fig.1 ist die Skibremse 1 in ihrer Bremsstellung dargestellt. Dabei befinden sich die Vorsprünge 9i des Zwischengliedes 9 in einem Abstand von der Skioberfläche im oberen Abschnitt der nutenförmigen Freistellung 2i.

Wird nun beispielsweise durch einen Skischuh ein Druck auf das Betätigungspedal 5 ausgeübt und dieses dadurch niedergeschwenkt, so bewegt sich der zweite Abschnitt 9h des Fortsatzes 9d in Richtung zur Skioberseite. Gleichzeitig bewegen sich die Bremsdorne 7a nach außen und nach oben. Beim weiteren Niederdrücken des Betätigungspedals 5 gelangt ein als Quersteg 9k des U-förmig ausgebildeten zweiten Abschnittes 9h des Fortsatzes 9b zur Anlage an der Stützfläche 2f der Grundplatte 2. Dabei wandert der freie Endbereich des zweiten Abschnittes 9h des Fortsatzes 9b nach oben. Gleichzeitig vollführen die Bremsdorne 7a eine Bewegung nach innen zur Skilängsachse hin gerichtet aus. Durch das Zusammenwirken des Zwischengliedes 9 mit dem Lagerbock 2g und insbesondere mit der Stützfläche 2f ist eine genaue Steuerung des Bewegungsablaufes möglich. Es kann allerdings geschehen, daß gewisse äußere Gegebenheiten, wie z.B. leicht verbogene Bremsdorne oder zu breite Skier, ein Abweichen von diesem quasi "vorprogrammierten" Bewegungsablauf erforderlich machen, um die Gesamtfunktion der Skibremse zu gewährleisten. Zu diesem Zweck kann der Lagerbock 2g der Grundplatte 2 im Bereich der nutenförmige Freistellung 2i durch die Einwirkung des Zwischengliedes 9 geringfügig deformiert werden. Diese Situation ist in den Fig.2 und 3 dargestellt. Dabei weicht die Stützfläche 2f in Richtung zur Querachse 4 zurück. Durch dieses Zurückweichen der Stützfläche 2f erhält das Zwischenglied 9 einen größeren Bewegungsspielraum, wodurch auch die Beweglichkeit der Drahtbremsarme 7 vergrößert wird. Dadurch können das Aufstellen des Betätigungspedals 5 und die Bewegung der Drahtbremsarme 7 aus der Bereitschaftsstellung in die Bremsstellung in jedem Fall zuverlässig erfolgen.

Nach einer nicht dargestellten Variante ist vorgesehen, anstelle einer einzigen nutenförmigen Freistellung zwei oder mehrere schmale Nuten parallel zueinander anzuordnen.

Es ist auch möglich, die gefederte Abstützung im Zwischenglied zu verwirklichen. Dazu kann entweder der Abstützbereich des Quersteges aus einem geeigneten elastischen Material gefertigt sein oder es ist auch möglich, im Zwischenglied im Anschluß an den Quersteg und parallel zu diesem eine längliche Aussparung vorzusehen. In beiden Fällen kann die Grundplatte dann ohne nutenförmige Freistellung vereinfacht gestaltet sein.

Es wäre aber auch möglich, die elastische Abstützung durch Kombination der obengenannten Lösungen sowohl am Lagerbock als auch am Zwischenglied zu realisieren. Die eben beschriebenen Varianten dürften dem Durchschnittsfachmann auch ohne Zeichnung verständlich sein.

## Patentansprüche

1. Skibremse (1) mit zwei mehrfach abgewinkelten Drahtbremsarmen (7), die in einer Grundplatte (2) schwenkbar gelagert sind, in der Bremsstellung mit ihren freien Enden unter die Lauffläche des Ski (10) ragen und in der Bereitschaftsstellung von einem vom Skischuh gegen die Kraft mindestens einer als Schenkelfeder (6) ausgebildeten Aufstellfeder niedergetretenen Betätigungspedal (5) an der Skioberseite gehalten und gleichzeitig mit den freien Enden in Richtung zur Längsachse des Ski (10) hin eingeschwenkt sind, wobei die im Betätigungspedal (5) untergebrachten, abgewinkelten, zueinander gerichteten Endabschnitte (7d) der Drahtbremsarme (7) durch eine Verbindungsfeder (8) miteinander verbunden sind, wobei an den im Betätigungspedal (5) untergebrachten, abgewinkelten Endabschnitten (7d) der Drahtbremsarme (7) ein starres Zwischenglied (9) angelenkt ist, das eine zylindrische Hülse (9a) und einen an diese anschließenden Fortsatz (9b) aufweist, welch letzterer in der Bereitschaftsstellung der Skibremse (1) an mindestens einer Stützfläche (2f) der Grundplatte (2) gegen die Kraft der Verbindungsfeder (8) abgestützt ist, und wobei zwischen dem die Stützfläche (2f) tragenden Abschnitt der Grundplatte (2) und einem Quersteg (9k) des Zwischengliedes (9) eine in Längsrichtung elastisch nachgiebige Abstützung vorgesehen ist, und die elastische Abstützung durch eine elastisch nachgebende Ausbildung wahlweise der Grundplatte (2) oder des Zwischengliedes (9) realisiert ist.

2. Skibremse nach Anspruch 1, dadurch gekennzeichnet, daß die elastische Abstützung in dem die Stützfläche (2f) tragenden Abschnitt der Grundplatte (2) durch zumindest eine sich über die gesamte Breite der Stützfläche (2f) tragenden Abschnitt der Grundplatte (2) durch zumindest eine sich über die gesamte Breite der Stützfläche (2f) erstreckende, durchgehende nutenförmige Ausnehmung (2i) der Grundplatte (2) gebildet ist, wobei die Längsmittelebene der nutenförmigen Ausnehmung (2i) etwa parallel zur Stützfläche (2f) verläuft und die nutenförmige Ausnehmung (2i) sich in Höhenrichtung zumindest bis zum oberen Ende der Stützfläche (2f) erstreckt, und daß der die Stützfläche (2f) aufweisende Abschnitt der Grundplatte (2) an der Oberseite des Ski (10) in Längsrichtung gleitbeweglich angeordnet ist.

3. Skibremse nach Anspruch 2, dadurch gekennzeichnet, daß in der Grundplatte zwei oder mehrere nutenförmige Ausnehmungen mit dazwischenliegenden Rippen oder Streben parallel zueinander verlaufend ausgebildet sind.

4. Skibremse nach Anspruch 1, dadurch gekennzeichnet, daß für die elastische Abstützung in dem Zwischenglied eine etwa parallel zur Längsachse des Quersteges verlaufende längliche Aussparung vorgesehen ist.

## Claims

1. A ski brake (1) comprising two repeatedly bent wire brake arms (7) pivotally mounted in a base plate (2) with their free ends extending to below the running face of the ski (10) in the braking position, while in the rest position said brake arms (7) are retained on the top face of the ski, with their free ends retracted in the direction towards the longitudinal axis of said ski (10), by the action of an actuator pedal (5) kept in a depressed position by a ski boot in opposition to the force of at least one erector spring in the form of a torsion spring, the bent-off end sections (7d) of said wire brake arms (7) accommodated within said actuator pedal (5) and directed towards one another being interconnected by a connecting spring (8), said bent-off end sections (7d) of said wire brake arms (7) accommodated within said actuator pedal (5) having hinged thereto a rigid link member (9) comprising a cylindrical sleeve (9a) and a finger (9b) projecting therefrom and taking support, in the stand-by position of the ski brake (1), on at least one support face (2f) of said base plate (2) in opposition to the force of said connecting spring (8), and wherein between the section of said base plate (2) carrying said support face (2f) and a crossbar (9k) of said link member (9) there is provided a longitudinally acting resiliently yielding support mounting embodied by a resiliently yielding construction selectively of said base plate (2) or of said link member (9).

2. A ski brake according to claim 1, characterized in that said resilient support mounting in said section of said base plate (2) carrying said support face (2f) is formed by at least one groove-shaped cavity (2i) of said base plate (2) extending over the full width of said support face (2f), the longitudinal center plane of said groove-shaped cavity (2i) extending substantially parallel to said support face (2f), and said groove-shaped cavity (2i) extending in the direction of its height at least to the upper end of said support face (2f), and in that said section of said base plate (2) provided with said support face (2f) is slidably supported on the top face of said ski (10) in the longitudinal direction.

3. A ski brake according to claim 2, characterized in that said base plate has formed therein two or more groove-shaped cavities extending parallel to one another and separated from one another by respective ribs or partitions.

4. A ski brake according to claim 1, characterized in that said resilient support mounting is accomplished by the provision in said link member of an elongate cavity extending substantially parallel to the longitudinal axis of said cross bar.

## Revendications

1. Frein de ski (1) présentant deux bras de freinage (7) en fil métallique à coudage multiple, qui sont montés pivotants dans une plaque de base (2), s'engagent dans la position de freinage, par leurs extrémités libres, au-dessous de la semelle de glissement du ski (10) et sont retenus sur la face supérieure du ski, dans la position d'attente, par une pédale d'actionnement (5) enfoncée par la chaussure de ski, en s'opposant à la force d'au moins un ressort de dressage réalisé sous la forme d'un ressort (6) à branches, en étant alors simultanément rentrés par pivotement, par les extrémités libres, en direction de l'axe longitudinal du ski (10), frein dans lequel les régions extrêmes coudées (7d) des bras de freinage (7) en fil métallique, logées dans la pédale d'actionnement (5) et dirigées l'une vers l'autre, sont reliées l'une à l'autre par l'intermédiaire d'un ressort de liaison (8) ; dans lequel une pièce intercalaire rigide (9), articulée sur les régions extrêmes coudées (7d) des bras de freinage (7) en fil métallique qui sont logées dans la pédale d'actionnement (5), comprend une douille cylindrique (9a) et un prolongement (9b) attenant à cette dernière, lequel prend appui, dans la position d'attente du frein de ski (1), contre au moins une surface d'appui (2f) de la plaque de base (2), en s'opposant à la force du ressort de liaison (8) ; et dans lequel un système d'appui, doué de souplesse élastique dans le sens longitudinal, est prévu entre la région de la plaque de base (2) portant la surface d'appui (2f), et une membrure transversale (9k) de la pièce intercalaire (9), et le système d'appui élastique est sélectivement matérialisé par une réalisation de la plaque de base (2) ou de la pièce intercalaire (9) lui permettant de céder élastiquement.

2. Frein de ski selon la revendication 1, caractérisé par le fait que, dans la région de la plaque de base (2) portant la surface d'appui (2f), le système d'appui élastique est formé par au moins un évidement ininterrompu (2i) de la plaque de base (2), revêtant la forme d'une gorge et s'étendant sur toute la largeur de la surface d'appui (2f), le plan médian longitudinal de l'évidement (2i) en forme de gorge s'étendant à peu près parallèlement à la surface d'appui (2f), et l'évidement (2i) en forme de gorge s'étendant, dans le sens de la hauteur, au moins jusqu'à l'extrémité supérieure de la surface d'appui (2f) ; et par le fait que la région de la plaque de base (2) qui présente la surface d'appui (2f) est agencée, sur la face supérieure du ski (10), avec faculté de glissement dans le sens longitudinal.

3. Frein de ski selon la revendication 2, caractérisé par le fait que deux ou plusieurs évidements en forme de gorges sont ménagés, dans la plaque de base, de manière à s'étendre parallèlement l'un (les uns) à l'autre (aux autres) avec des nervures ou entretoises intercalaires.

4. Frein de ski selon la revendication 1, caractérisé par le fait qu'une échancrure longiligne s'étendant à peu près parallèlement à l'axe longitudinal de la membrure transversale est prévue, dans la pièce intercalaire, pour le système d'appui élastique.
